# EUROPÄISCHE PATENTSCHRIFT

(11) **EP 0 817 918 B1**
(45) Veröffentlichungstag und Bekanntmachung des Hinweises auf die Patenterteilung: **10.05.2000**
(21) Anmeldenummer: 96905853.6
(22) Anmeldetag: 02.03.1996
(51) Int. Cl.: F15B 13/043

(54) **HYDRAULISCH BETÄTIGBARES WEGEVENTIL**
HYDRAULICALLY OPERABLE DISTRIBUTING VALVE
DISTRIBUTEUR A COMMANDE HYDRAULIQUE

(30) Priorität: 31.03.1995 DE 19512007
(43) Veröffentlichungstag der Anmeldung: 14.01.1998
(73) Patentinhaber: Mannesmann Rexroth AG, 97816 Lohr am Main (DE)
(72) Erfinder: BIENER, Rainer, D-97854 Steinfeld (DE); RAUSCHER, Richard, D-97737 Gemünden (DE); RÜB, Winfried, D-97845 Neustadt (DE)
(86) Internationale Anmeldenummer: EP9600886
(87) Internationale Veröffentlichungsnummer: WO9630653

(56) Entgegenhaltungen:
- DE-A- 2 850 272
- US-A- 5 372 060
- US-A- 5 394 903

## Beschreibung

Die Erfindung betrifft ein von elektromagnetisch betätigbaren Vorsteuerventilen kleiner Nennweiten anzusteuerndes hydraulisch betätigbares Wegeventil, insbesondere Proportional-Wegeventil.

Bei diesen Ventilen ist es z.B. aus der DE 38 10 273 C2 bekannt, die Vorsteuerventile kleiner Nennweiten mit eigenem Gehäuse an den seitlichen Stirnflächen des Wegeventilgehäuses zu befestigen und die hydraulische Verbindung dieser Vorsteuerventile zum Tank und zu einer Steuerdruckmittelquelle über gebohrte Kanäle im Wegeventilgehäuse herzustellen. Da das Anschlußbild der bekannten Vorsteuerventile kleiner Nennweiten Anschlußkanäle mit kleinen Durchmessern und geringem Abstand zueinander bedingt, erfordert das Einbringen dieser Anschlußkanäle in Form von Bohrungen erheblichen Fertigungsaufwand. Aus der DE-A-2 850 272 ist es bekannt, anstatt seitlich am Wegeventilgehäuse Vorsteuerventile zu befestigen, die Vorsteuerventile als Einbaupatronen auszubilden und parallel zur Betätigungsachse des Steuerkolbens des Wegeventils in das Wegeventilgehäuse einzuschrauben und durch getrennte Bohrungen im Wegeventilgehäuse die Vorsteuerventile an das Wegeventil hydraulisch anzubinden. Eine solche Ausbildung und Anordnung der Vorsteuerventile im Wegeventilgehäuse erfordert eine aufwendige Herstellung der Verbindungsbohrungen, zumal diese nach außen leckölfrei und druckdicht verschlossen werden müssen. Bei den Vorsteuerventilen handelt es sich um proportional verstellbare Drosselventile mit nur zwei Anschlüsse.

Die Aufgabe der Erfindung besteht deshalb darin, eine Ausbildung und Anordnung der Vorsteuerventile am Wegeventil zu schaffen, die eine kostengünstige Herstellung des Wegeventils mit Vorsteuerventilen insbesondere bei Großserienherstellung gewährleistet. Dies wird mit den Merkmalen des Patentanspruchs 1 erreicht.

Dadurch, daß die hydraulische Anbindung der als Einbaupatronen ausgebildeten Vorsteuerventile an das Wegeventil über im Wegeventilgehäuse eingegossenen Kanälen erfolgt und die betreffenden Anschlüsse der Einbaupatronen eines jeden Vorsteuerventils der Geometrie der eingegossenen Kanäle angepaßt sind, läßt sich insbesondere eine kostengünstige Großserienherstellung dieser Ventile in einfacher Weise erzielen.

Weitere Einzelheiten der Erfindung sind in der nachfolgenden Beschreibung eines im Schnitt dargestellten Ausführungsbeispiels zu entnehmen.

In der einzigen Figur ist mit 1 das Gußgehäuse des Wegeventils bezeichnet, das in einer Durchgangsbohrung 2 einen Steuerkolben 3 aufnimmt. Der Steuerkolben wird an seinen Stirnseiten 3a, 3b von Federn 4, 5 in seiner gezeigten Ausgangslage fixiert. Die Federn stützen sich mit ihren dem Steuerkolben abgewandten Enden an hohlen Abschlußschrauben 6, 7 ab. Die Stirnseiten des Steuerkolbens begrenzen von Steuerflüssigkeit beaufschlagbare Steuerräume 8, 9, die über Kanäle 10, 11 mit den jeweiligen Austrittsräumen 12, 13 der elektromagnetisch betätigbaren als Einbaupatronen ausgebildeten Vorsteuerventile 14, 15 verbunden sind. Die Vorsteuerventile sind als Druckregelventile ausgebildet und in entsprechende Aussparungen 16, 17 im Gußgehäuse 1 eingeschraubt.

Der in den Steuerräumen 8, 9 wirkende Steuerdruck verschiebt den Steuerkolben 3 gegen die Kraft der jeweiligen Feder 4, 5, wobei je nach Verschieberichtung des Steuerkolbens der Verbraucheranschlußkanal 20 entweder mit dem Pumpen- oder dem Tankanschluß P, T verbunden wird. Die Betätigungsachsen 21, 22 der Vorsteuerventile verlaufen parallel zueinander und senkrecht zur Betätigungsachse 23 des Steuerkolbens 3. Dadurch ergibt sich eine besonders einfache Kanalführung für die Zu- und Abführung der Steuerflüssigkeit zu bzw. von den Vorsteuerventilen.

Die mit der Steuermitteldruckquelle P1 in Verbindung stehenden Anschlußbohrungen 24 und die mit dem Tankanschluß T in Verbindung stehenden Anschlußbohrungen 25 der Vorsteuerventile sind an parallel zueinander verlaufenden eingegossenen Kanälen 26, 27 im Gußgehäuse angepaßt, wobei der Versorgungskanal 26 mit der Steuerdruckmittelquelle P1 und der Tankkanal 27 mit dem Tank T in Verbindung steht. Der Versorgungskanal ist über eine querverlaufende kanalförmige Ausnehmung 30 mit der Durchgangsbohrung 2 für den Steuerkolben 3 verbunden. Der Steuerkolben 3 ist an der Einmündungsstelle 3c halsförmig verjüngt und weist deshalb an dieser Stelle einen kleineren Durchmesser auf. Dadurch ergibt sich eine Steuerkante 3d, die mit einer entsprechenden Steuerkante 2d der Durchgangsbohrung zusammenwirkt. Die Steuerkante 2d ergibt sich durch eine Erweiterung der Durchgangsbohrung zu einem Steuerraum 32, der über einen Verbindungskanal 31 mit dem Steuerraum 33 eines Aufsteuerkolbens 34 für einen als Rückschlagventil ausgebildeten Haltekolben 35 für den nicht dargestellten Verbraucher in Verbindung steht. Der Aufsteuerkolben weist eine Sackbohrung 34a mit zwei radial verlaufenden Bohrungen 34b, 34c auf, wobei über die Bohrung 34b den Steuerraum 33 des Aufsteuerkolbens bei geöffneter Steuerkante 3d des Steuerkolbens 3 Steuerflüssigkeit von dem Verbindungskanal 31 zuführbar ist und über die als Drossel wirkende Bohrung 34c geringen Durchmessers zum Zurückstellen des Aufsteuerkolbens Steuerflüssigkeit aus dem Steuerraum 33 zum mit dem Tankanschluß T in Verbindung stehenden Raum 37 zu verdrängen ist.

Der Steuerkolben 3 weist von im Steuerkolben eingefräste Nuten gebildete Steuerkanten 3e, 3f auf, die je nach Verschieberichtung des Steuerkolbens die Verbindung des über den Haltekolben 35 mit dem Verbraucher in Verbindung stehenden Steuerraumes 38 mit dem mit der Arbeitsmittelquelle P in Verbindung stehenden Steuerraum 39 oder mit dem mit dem Tank in Verbindung stehenden Steuerraum 40 herstellen. Bei Ansteuerung jeweils eines Betätigungsmagneten des betreffenden Vorsteuerventils wird ein dem zugeführten elektrischen Strom entsprechender Steuerdruck am Vorsteuerventil 14, 15 eingestellt, der im betreffenden Steuerraum 8, 9 des Steuerkolbens 3 letzterer gegen die Kraft der jeweils gegenüberliegenden Feder 4, 5 verschiebt, und zwar soweit, bis die hierbei anwachsende Federkraft einem Steuerdruck entspricht.

Bei Ansteuerung des Betätigungsmagneten des Vorsteuerventils 14 wird der Steuerraum 8 des Steuerkolbens 3 mit dem am Vorsteuerventil eingestellten Steuerdruck beaufschlagt und der Steuerkolben gegen die Kraft der gegenüberliegenden Feder 5 um einen dem Wert des Steuerdruckes entsprechenden Betrag verschoben und damit über die in Offenstellung liegenden Steuerkanten 3f des Steuerkolbens 3, der mit dem Verbraucher in Verbindung stehende Steuerraum 38 mit dem mit der Arbeitsmittelquelle verbundenen Steuerraum 39 verbunden, so daß Arbeitsmittel über den Verbindungskanal 20 den durch das zuströmende Arbeitsmittel von seinem Gehäusesitz 42 sich abhebenden und von dort weiter über den Verbraucheranschluß V den nicht gezeigten Verbraucher z.B. ein Hubwerk beaufschlagt. Bei Ansteuerung des Betätigungsmagneten des Vorsteuerventils 15 beaufschlagt der am Vorsteuerventil 15 eingestellte Steuerdruck im Steuerraum 9 den Steuerkolben 3 und verschiebt diesen gegen die Kraft der gegenüberliegenden Feder 4, wobei der Steuerkolben 3 über seine geöffneten Steuerkanten 3e eine Verbindung des über den Haltekolben 35 mit dem Verbraucher in Verbindung stehenden Steuerraumes 38 mit dem mit dem Tank in Verbindung stehenden Steuerraum 40 herstellt. Gleichzeitig öffnet die umlaufende Steuerkante 3d des Steuerkolbens 3 die Verbindung der Steuerdruckmittelquelle P1 mit der Steuerkammer 33 des Aufsteuerkolbens 34, so daß letzterer über ein Zwischenglied 43 den Haltekolben von seinem Gehäusesitz 42 abhebt und damit eine Verbindung des nicht dargestellten Verbrauchers über die Steuerkante 3e zum Tank hergestellt ist.

Durch die eingegossenen Kanäle für die hydraulische Anbindung der Vorsteuerventile an die Steuerdruckmittelquelle und den Tank sowie an die Steuerräume des Steuerkolbens ergibt sich auch für Zusatzgeräte wie das aufsteuerbare Halteventil für den Verbraucher eine weitere Vereinfachung der Kanalführung im Gußgehäuse des Wegeventils.

## Patentansprüche

1. Hydraulisch betätigbares Wegeventil, insbesondere hydraulisch betätigbares Proportional-Wegeventil, dessen Steuerkolben (3) von zwei als Einbaupatronen ausgebildeten, in Einbaubohrungen (16, 17) des gegossenen Wegeventilgehäuses (1) eingesetzten und elektromagnetisch betätigbaren Vorsteuerventilen (14, 15) kleiner Nennweite ansteuerbar ist,
wobei jedes der beiden Vorsteuerventile (14, 15) eine Betätigungsachse (21, 22), die senkrecht zur Betätigungsachse (23) des Steuerkolbens (3) und parallel zur Betätigungsachse (21, 22) des anderen Vorsteuerventils (14, 15) verläuft und jeweils in Richtung der Betätigungsachse (23) des Steuerkolbens (3) einen Abstand von der Betätigungsachse (21, 22) des anderen Vorsteuerventils (14, 15) aufweist, sowie einen Versorgungsanschluß (4), einen Tankanschluß (25) und einen jeweils mit einem Steuerraum (8, 9) am Steuerkolben (3) verbundenen Regelanschluß (12, 13) besitzt, dadurch gekennzeichnet,
daß die Versorgungsanschlüsse (24) der beiden Vorsteuerventile (14, 15) über einen gemeinsamen, in das Wegeventilgehäuse (1) eingegossenen, sich zwischen den beiden Einbaubohrungen (16. 17) erstreckenden Versorgungskanal (26) miteinander und mit der Steuerdruckmittelquelle verbunden sind, daß die Tankanschlüsse (25) der beiden Vorsteuerventile (14, 15) über einen gemeinsamen, in das Wegeventilgehäuse (1) eingegossenen, sich zwischen den beiden Einbaubohrungen (16, 17) erstreckenden Tankkanal (27) miteinander und mit dem Tank verbunden sind, daß der Versorgungskanal (26) und der Tankkanal (27) parallel zueinander und parallel zur Betätigungsachse (23) des Steuerkolbens (3) verlaufen und daß die Versorgungsanschlüsse (24) und die Tankanschlüsse (25) der Vorsteuerventile (14, 15) der Anordnung von Versorgungskanal (26) und Tankkanal (27) angepaßt sind.

2. Hydraulisch betätigbares Wegeventil nach Anspruch 1 mit einem entsperrbaren Rückschlagventil (35) als Halteventil für den angeschlossenen hydraulischen Verbraucher, dadurch gekennzeichnet, daß das Steuerdruckmittel für die Entsperrvorrichtung (34, 43) des Halteventils (35) über einen in den Versorgungskanal (26) mündenden und quer zu diesem verlaufenden, im Wegeventilgehäuse (1) eingegossenen weiteren Kanal (30, 31) dem Steuerraum (33) der Entsperrvorrichtung (34) zugeführt wird und dem Versorgungskanal (26) und dem weiteren Kanal (30, 31) die gleiche Steuerdruckmittelquelle (P1) zugeordnet ist, wobei die Einmündungsstelle der Steuerdruckmittelquelle zwischen den beiden Vorsteuerventilen (14, 15) im weiteren Kanal (30, 31) vorgesehen ist.

## Claims

1. A hydraulically operated directional control valve, in particular a hydraulically operated proportional directional control valve, the control spool (3) of which can be actuated by two electromagnetically operated pilot valves (14, 15) of small nominal diameter developed as cartridge valves inserted in mounting bores (16, 17) of the cast directional valve housing (1), each of the said pilot valves (14, 15) having an operating axis (21, 22) running perpendicular to the operating axis (23) of the control spool (3) and parallel to the operating axis (21, 22) of the other pilot valve (14, 15), situated in each case, in the direction of the operating axis (23) of the control spool (3), at a distance from the operating axis (21, 22) of the other pilot valve (14, 15), and having a supply connection (24), a tank connection (25) and in each case a control connection (12, 13) connected in each case to a control chamber (8, 9) of the control spool (3), **characterized in that** the supply connections (24) of the two pilot valves (14, 15) are connected to each other and to the source of control pressure fluid by means of a common supply channel (26) cast in the directional control valve housing (1) and extending between the two mounting bores (16, 17); that the tank connections (25) of the two pilot valves (14, 15) are connected to each other and to the tank by means of a common tank channel (27) cast in the directional control valve housing (1) and extending between the two mounting bores (16, 17); that the supply channel (26) and the tank channel (27) run parallel to each other and parallel to the operating axis (23) of the control spool (3); and that the supply connections (24) and the tank connections (25) of the pilot valves (14, 15) are adapted to the arrangement of the supply channel (26) and the tank channel (27).

2. Hydraulically operated directional control valve according to Claim 1 with a pilot operated non-return valve (35) as a holding valve for the connected hydraulic consumer, **characterized in that** the control pressure fluid for the piloting device (34, 43) of the holding valve (35) is supplied to the control chamber (33) of the piloting device (34) by means of an additional channel (30, 31) cast in the directional control valve housing (1) and debouching into and running perpendicular to the supply channel (26), and that the same control pressure fluid source (P1) is associated with the supply channel (26) and the additional channel (30, 31), the point at which the control pressure fluid source debouches being arranged between the two pilot valves (14, 15) in the additional channel (30, 31).

## Revendications

1. Un distributeur actionné par voie hydraulique, en particulier un distributeur proportionnel actionné par voie hydraulique, dont le tiroir (3) de commande peut être piloté par deux valves (14, 15) de pilotage de faible calibre, lesquelles sont conçues sous forme de valves en cartouche, sont positionnées dans des forages (16, 17) d'insertion dans le corps (1) du distributeur moulé et sont actionnées par voie électromagnétique,
cependant que chacune des deux valves (14, 15) de pilotage possède un axe (21, 22) de fonctionnement, lequel est orienté perpendiculairement à l'axe (23) de fonctionnement du tiroir (3) de commande et parallèlement à l'axe (21, 22) de fonctionnement de l'autre valve (14, 15) de pilotage et lequel est placé, dans la direction de l'axe (23) de fonctionnement, à une certaine distance de l'axe (21, 22) de fonctionnement de l'autre valve (14, 15) de pilotage selon le cas, ainsi qu'un raccord (24) d'alimentation, un raccord (25) de réservoir et un raccord (12, 13) de commande, lequel est raccordé selon le cas à une chambre (8, 9) de commande au niveau du tiroir (3) de commande,
**caractérisé en ce**
que les raccords (24) d'alimentation des deux valves (14, 15) de pilotage sont raccordés entre eux et avec la source de fluide de pression de commande au travers d'un canal (26) d'alimentation commun, moulé dans le corps (1) du distributeur et allant d'un forage (16, 17) d'insertion à l'autre, que les raccords (25) de réservoir des deux valves (14, 15) de pilotage sont raccordés entre eux et avec le réservoir au travers d'un canal (27) de réservoir commun, moulé dans le corps (1) du distributeur et allant d'un forage (16, 17) d'insertion à l'autre, que le canal (26) d'alimentation et le canal (27) de réservoir sont parallèles entre eux et parallèles à l'axe (23) de fonctionnement du tiroir (3) de commande et que les raccords (24) d'alimentation et les raccords (25) de réservoir des valves (14, 15) de pilotage sont adaptés à la disposition du canal (26) d'alimentation et du canal (27) de réservoir.

2. Un distributeur actionné par voie hydraulique, conforme à la revendication n°1, avec un clapet (35) anti-retour déverrouillable servant de valve de retenue au récepteur hydraulique raccordé, **caractérisé en ce que** le fluide de pression de commande pour le dispositif (34, 43) de déverrouillage de la valve (35) de retenue est alimenté vers la chambre (33) de commande du dispositif (34) de déverrouillage par un canal (30, 31) supplémentaire, qui débouche dans le canal (26) d'alimentation, qui est orienté perpendiculairement à celui-ci et qui est moulé dans le corps (1) du distributeur, et qu'une même source (P1) de fluide de pression est dédiée au canal (26) d'alimentation et au canal (30, 31) supplémentaire, cependant que l'embouchure de la source de fluide de pression est prévue dans la suite du canal (30, 31), entre les deux valves (14, 15) de pilotage.
